# EUROPÄISCHE PATENTSCHRIFT

(11) **EP 0 845 333 B1**
(45) Veröffentlichungstag und Bekanntmachung des Hinweises auf die Patenterteilung: **10.10.2001**
(21) Anmeldenummer: 97119229.9
(22) Anmeldetag: 04.11.1997
(51) Int. Cl.: B25D 1/00, B25D 1/02

(54) **Nothammer**
Emergency hammer
Marteau brise-vitre

(30) Priorität: 29.11.1996 DE 19649520
(43) Veröffentlichungstag der Anmeldung: 03.06.1998
(73) Patentinhaber: HAPPICH Fahrzeug- und Industrieteile GmbH, 42285 Wuppertal (DE)
(72) Erfinder: Werner, Johann-Georg, 59071 Hamm (DE); Poffo, Hans-Joachim, 42285 Wuppertal (DE)

(56) Entgegenhaltungen:
- EP-A- 0 134 558
- DE-A- 3 204 848
- DE-U- 29 608 243
- GB-A- 2 265 851
- US-A- 3 164 178

## Beschreibung

Die Erfindung bezieht sich auf einen Nothammer zum Einschlagen von Glasscheiben mit einem Stiel und einem mit einer Stahlspitze ausgerüsteten Hammerkopf.

Bei einem durch die EP 0 134 558 B1 bekanntgewordenen Nothammer ist der Hammerkopf mit einer Stahlspitze bestückt. Auf diese Weise ist sichergestellt, daß auch relativ bruchsichere Scheiben, wie man sie in heutigen Fahrzeugen üblicherweise vorfindet, im Notfall eingeschlagen werden können. Bedauerlicherweise werden Nothämmer, insbesondere solche, die in öffentlichen Verkehrsmitteln installiert sind, oftmals zweckentfremdet verwendet und als Vandalismusmittel eingesetzt. Bekanntlich nimmt besonders in öffentlichen Verkehrsmitteln wie Bahnen, Omnibussen etc. der Vandalismus in Form von Beschädigungen der Fensterscheiben durch Zerkratzen, der Sitzbezüge durch Zerschneiden usw. mehr und mehr zu. Die Stahlspitze heutiger Nothämmer ist für den einschlägigen Personenkreis ein durchaus geeignetes Mittel um die geschilderten Beschädigungen durchführen zu können.

Das Dokument GB-A-2265851 zeigt ein Glasbrechwerkzeug mit einem länglichen Griffteil und einem spitzen Schlagbolzen an einem Endbereich des Griffteils. Dabei ist der spitze Schlagbolzen von einem am Griffteil befestigten rohrförmigen Muffenteil aus elastischem Gummimaterial umgeben.

Der Erfindung liegt hiernach die Aufgabe zugrunde, einen Nothammer zur Verfügung zu stellen, der einerseits sehr wohl zum Einschlagen von Scheiben geeignet sein soll, um auf diese Weise einen Fluchtweg zu schaffen, der aber andererseits einen Vandalismus verhindert, zumindest aber erschwert.

Zur Lösung dieser Aufgabe ist erfindungsgemäß vorgesehen, daß sich die Stahlspitze innerhalb des Hammerkopfes befindet und von einem durch eine Haltefeder belasteten Gewichtsgrundkörper, der teleskopierbar in einem Hammerkopfhohlraum angeordnet ist, getragen wird, wobei der Gewichtsgrundkörper die Stahlspitze beim bestimmungsgemäßgen Gebrauch des Nothammers gegen die Kraft der Haltefeder aus dem Hammerkopfhohlraum katapultiert. Bei dieser erfindungsgemäßen Nothammergestaltung fehlt eine freiliegende Stahlspitze völlig, so daß die auch nicht ohne weiteres zugängliche Stahlspitze für Vandalismuszwecke nicht verwendet werden kann.

Gemäß einer anderen Aufgabenlösung ist erfindungsgemäß vorgesehen, daß sich die Stahlspitze innerhalb des Hammerkopfs befindet und von einem Gewichtsgrundkörper getragen wird, der schwenkbeweglich in einem Hohlraum des Hammerkopfs gelagert und in der Ruhelage von einer Feder gehalten ist. Auch durch diese Maßnahme ergibt sich für die Stahlspitze eine verdeckte Anordnung, die eine Zweckentfremdung ausschließt.

Der Gewichtsgrundkörper kann T-förmig ausgebildet sein und am freien Endbereich seines vertikalen Schenkels eine Gelenkanordnung aufweisen.

Eine Weiterbildung der Erfindung sieht vor, daß die Stahlspitze aus einem angespitzten und durchgehärteten Stahlstift besteht.

Ausführungsbeispiele der Erfindung werden nachfolgend anhand der Zeichnungen näher erläutert, und es zeigen:
- Fig. 1: eine erste Ausführungsform des Nothammers in Ansicht,
- Fig. 2 und 3: Längsschnitte durch den Hammerkopf nach Fig. 1,
- Fig. 4: eine zweite Ausführungsform des Nothammers in Ansicht und
- Fig. 5: den Nothammer nach Fig. 4 mit offen dargestelltem Hammerkopfbereich.

Der neue Nothammer nach Fig. 1 besteht aus einem Stiel 1 und einem an dessen Kopfende angeordneten Hammerkopf 2. Der Hammerkopf 2 wird gebildet aus einem zweckmäßigerweise einstückig mit dem Stiel 1 ausgebildeten Kunststoff-Spritzgußkörper 3 und einem darin eingelassenen Metallkörper 4, der am freien Endbereich mit einer Stahlspitze 5 bestückt ist, die bevorzugt aus einem angespitzten und durchgehärteten Stahlstift besteht.

Der Hammerkopf 2 überragt den Stiel 1 im wesentlichen nur einseitig, so daß sich ein relativ großer Überstand zwischen dem Stiel 1 und der Stahlspitze 5 ergibt. Besonders erwähnenswert ist, daß der Hammerkopf 2 in einer mit der Stahlspitze 5 schräg nach oben verlaufenden Ausrichtung am Stiel 1 angeordnet ist, wobei es sich als vorteilhaft erwiesen hat, eine Schräglage von etwa 15 Winkelgraden (wie dargestellt) vorzusehen.

Der Stiel 1 trägt an seiner vom Hammerkopf 2 überragten Seite einen Schutzbügel 6, der vorzugsweise einstückig mit dem Stiel 1 ausgebildet ist.

Die Fig. 2 und 3 zeigen eine im Hammerkopf 2 versenkte Anordnung der Stahlspitze 5, die dadurch für eine Fremdbenutzung nicht zur Verfügung steht. Der Hammerkopf 2 oder der darin gelagerte Metallkörper 4 weist einen Hohlraum 11 auf, in dem ein die Metallspitze 5 tragender Gewichtsgrundkörper 12 schiebebeweglich aufgenommen ist. In der Nichtgebrauchslage nach Fig. 2 wird der Gewichtsgrundkörper 12 durch eine Haltefeder 13 positioniert. Beim bestimmungsgemäßen Gebrauch des Nothammers wird der Gewichtsgrundkörper 12 mit der Stahlspitze 5 voran gegen die Kraft der Haltefeder aus dem Hohlraum 11 katapultiert, sobald das freie Ende des Metallkörpers 4 auf eine Scheibe auftrifft und abrupt abgebremst wird. Die Haltefeder 13 stützt sich einendig an einem Kragen des Metallkörpers 4 und anderendig an einem stufenförmigen Absatz des Gewichtsgrundkörpers ab und ist hinsichtlich ihrer Federkernlinie so ausgewählt, daß der Gebrauch des Nothammers nicht behindert wird.

Der neue Nothammer nach Fig. 4 und 5 zeigt ein modernes Design, umfaßt aber natürlich ebenfalls einen Stiel 1 und einen Hammerkopf 2. Auch bei diesem Nothammer besteht die Schutzeinrichtung für die Stahlspitze 5 aus einer im Hammerkopf 2 versenkten Anordnung derselben. Im Hammerkopf 2 ist ein Hohlraum 14 ausgebildet und in dem Hohlraum 14 ist ein T-förmig gestalteter Gewichtsgrundkörper 15 schwenkbeweglich gelagert. Der Gewichtsgrundkörper 15 trägt vorderendig die Stahlspitze 5 und weist am Endbereich seines vertikalen Schenkels eine Gelenkanordnung 16 auf. In der Ruhelage wird der Gewichtsgrundkörper 15 durch eine Schenkelfeder 17 gehalten. Beim bestimmungsgemäßen Gebrauch des Nothammers wird der Gewichtsgrundkörper 15 aus seiner mit ausgezogenen Linien dargestellten Lage augenblicklich in die mit gestrichelten Linien dargestellte Lage überführt, sobald das freie Hammerkopfende auf eine Scheibe auftrifft und abrupt abgestoppt wird.

## Patentansprüche

1. Nothammer zum Einschlagen von Glasscheiben mit einem Stiel (1) und einem mit einer Stahlspitze (5) ausgerüsteten Hammerkopf (2), **dadurch gekennzeichnet, daß** sich die Stahlspitze (5) innerhalb des Hammerkopfs (2) befindet und von einem durch eine Haltefeder (13) belasteten Gewichtsgrundkörper (12), der teleskopierbar in einem Hammerkopfhohlraum (11) angeordnet ist, getragen wird, wobei der Gewichtsgrundkörper (12) die Stahlspitze (5) beim bestimmungsgemäßen Gebrauch des Nothammers gegen die Kraft der Haltefeder (13) aus dem Hammerkopfhohlraum (11) katapultiert.

2. Nothammer zum Einschlagen von Glasscheiben mit einem Stiel (1) und einem mit einer Stahlspitze (5) ausgerüsteten Hammerkopf (2), **dadurch gekennzeichnet, daß** sich die Stahlspitze (5) innerhalb des Hammerkopfs (2) befindet und von einem Gewichtsgrundkörper (15) getragen wird, der schwenkbeweglich in einem Hohlraum (14) des Hammerkopfs (2) gelagert und in der Ruhelage von einer Feder (17) gehalten ist.

3. Nothammer nach Anspruch 2, **dadurch gekennzeichnet, daß** der Gewichtsgrundkörper (15) T-förmig ausgebildet ist und am Endbereich seines vertikalen Schenkels eine Gelenkanordnung (16) aufweist.

4. Nothammer nach wenigstens einem der Ansprüche 1 bis 3, **dadurch gekennzeichnet, daß** die Stahlspitze (5) aus einem angespitzten und durchgehärteten Stahlstift besteht.

## Claims

1. Emergency hammer for smashing glass panels, having a handle (1) and a hammer head (2) provided with a steel tip (5), **characterized in that** the steel tip (5) is located within the hammer head (2) and is borne by a weighted basic body (12) which is subjected to loading by a retaining spring (13) and is arranged telescopically in a hammer-head cavity (11), the weighted basic body (12), when the emergency hammer is used as intended, catapulting the steel tip (5) out of the hammer-head cavity (11) counter to the force of the retaining spring (13).

2. Emergency hammer for smashing glass panels, having a handle (1) and a hammer head (2) provided with a steel tip (5), **characterized in that** the steel tip (5) is located within the hammer head (2) and is borne by a weighted basic body (15) which is mounted pivotably in a cavity (14) of the hammer head (2) and is retained in the rest position by a spring (17).

3. Emergency hammer according to Claim 2, **characterized in that** the weighted basic body (15) is of T-shaped design and has an articulation arrangement (16) at the end region of its vertical leg.

4. Emergency hammer according to at least one of Claims 1 to 3, **characterized in that** the steel tip (5) comprises a pointed and fully hardened steel pin.

## Revendications

1. Marteau de secours pour frapper des vitres, avec un manche (1) et une tête de marteau (2) équipée d'une pointe en acier (5), **caractérisé en ce que** la pointe en acier (5) se trouve à l'intérieur de la tête (2) du marteau et est portée par un corps de base pondéreux (12) sollicité par un ressort de retenue (13) et disposé télescopiquement dans un espace creux (11) de la tête du marteau, le corps de base pondéreux (12) catapultant la pointe en acier (5) hors de l'espace vide (11) de la tête du marteau en opposition à la force du ressort de retenue (13) dans le cas d'une utilisation correcte du marteau de secours.

2. Marteau de secours pour frapper des vitres, avec un manche (1) et une tête de marteau (2) équipée d'une pointe en acier (5), **caractérisé en ce que** la pointe en acier (5) se trouve à l'intérieur de la tête (2) du marteau et est portée par un corps de base pondéreux (15) qui est monté à pivotement dans un espace creux (14) de la tête (2) du marteau et qui est maintenu en position de repos par un ressort (17).

3. Marteau de secours selon la revendication 2,
**caractérisé en ce que** le corps de base pondéreux (15) est configuré en forme de T et présente dans la région de l'extrémité de son aile verticale un agencement d'articulation (16).

4. Marteau de secours selon au moins l'une des revendications 1 à 3, **caractérisé en ce que** la pointe en acier (5) est constituée d'une tige en acier rétrécie en pointe et durcie.
